# EUROPÄISCHE PATENTSCHRIFT

(11) **EP 2 090 209 B1**
(45) Veröffentlichungstag und Bekanntmachung des Hinweises auf die Patenterteilung: **06.01.2016**
(21) Anmeldenummer: 09157712.2
(22) Anmeldetag: 20.09.2002
(51) Int. Cl.: A47L 5/36

(54) **Bodenstaubsauger zum Aufsaugen und Ansammeln von Partikeln**
Canister suction cleaner for aspirating and collecting particles
Aspirateur traîneau pour aspirer et accumuler des particules

(30) Priorität: 01.10.2001 DE 10148509
(43) Veröffentlichungstag der Anmeldung: 19.08.2009
(62) Teilanmeldung aus: 02777164.1
(73) Patentinhaber: BSH Hausgeräte GmbH, 81739 München (DE)
(72) Erfinder: Schwarz, Heribert, 97616, Bad Neustadt (DE); Seith, Thomas, 97616, Bad Neustadt (DE); Weigand, Artur, 97618, Niederlauer (DE)
(74) Vertreter: Gille Hrabal

(56) Entgegenhaltungen:
- EP-A1- 0 636 336
- DE-A1- 4 415 005
- DE-A1- 19 802 345
- GB-A- 2 342 596

## Beschreibung

Die Erfindung betrifft einen Bodenstaubsauger zum Aufsaugen von einzusammelnden Partikeln mit mindestens einer Sammelkammer zum Ansammeln der Partikel und mindestens einer Aufnahmekammer für Saugmittel, wobei die Sammelkammer und die Aufnahmekammer durch eine Trennwand voneinander separiert sind, die eine Eintrittsöffnung für einen Luftstrom von der Sammelkammer zu den Saugmitteln aufweist. Eine solche Vorrichtung mit einem trichterförmigen Schallabsorber zwischen Sammelkammer und Aufnahmekammer ist aus der EP 0 636 336 A1 bekannt.

In der Praxis kann insbesondere bei ultrakompakten Staubsaugern, vorzugsweise Bodenstaubsaugern, deren Saugleistung zu niedrig sein. Dies kann beispielsweise durch eine verwinkelte Führung des Saugluftstroms durch die äußerst kompakte Anordnung der einzelnen Bauteile im Inneren des Gehäuses solcher Staubsauger herrühren. Weiterhin können in die Chassis eines solchen Staubsaugers aufgrund des geringen Platzangebots oftmals nur leistungsschwächere Gebläseaggregate bzw. Saugaggregate angebracht werden, die gegenüber herkömmlichen, größeren Staubsaugertypen geringere Saugleistungen aufweisen.

Der Erfindung liegt die Aufgabe zugrunde, einen Bodenstaubsauger zum Aufsaugen von einzusammelnden Partikeln bereitzustellen, dessen Saugleistung selbst bei kompakter Bauweise verbessert ist. Diese Aufgabe wird bei einem Bodenstaubsauger der eingangs genannten Art dadurch gelöst, daß die Trennwand als Eintrittsöffnung zur Ankopplung der Sammelkammer an Saugmittel der Aufnahmekammer einen Luftleittrichter aufweist, dessen Eintrittsfläche den wesentlichen Teil der Trennwandfläche bildet.

Dadurch, daß die Trennwand als Eintrittsöffnung einen Luftleittrichter aufweist, dessen Eintrittsfläche den wesentlichen Teil der Trennwandfläche bildet, wird ein zu großer Druckverlust des Luftstroms vom Sammelraum bzw. der Sammelkammer zu den Saugmitteln weitgehend vermieden. Weiterhin wird dadurch eine zu stark beeinträchtigende Geräuschentwicklung weitgehend vermieden. Denn je größer die Eintrittsfläche des Luftleittrichters gewählt ist, desto weniger Widerstand wird dem zu den Saugmitteln gerichteten Luftstrom entgegengesetzt. Dadurch sind weitaus weniger Luftverwirbelungen in Richtung des Sammelraums möglich. Insgesamt läßt sich verbessert ein gerichteter Luftstrom vom Sammelraum durch den Luftleittrichter zu den Saugmitteln bereitstellen.

Sonstige Weiterbildungen der Erfindung sind in den Unteransprüchen wiedergegeben. Die Erfindung und ihre Weiterbildungen werden nachfolgend anhand von Zeichnungen näher erläutert.

Es zeigen:
- Figur 1: in schematischer Querschnittsdarstellung in Draufsicht die wesentlichen Komponenten eines Staubsaugers, der nach dem erfindungsgemäßen Prinzip ausgebildet ist und funktioniert,
- Figur 2: in schematischer, räumlicher Darstellung die Trennwand zwischen der Sammelkammer und der Aufnahmekammer für die Saugmittel des Staubsaugers nach Figur 1, wobei die Trennwand einen erfindungsgemäßen Luftleittrichter zur Führung des Luftstroms von der Sammelkammer zu den Saugmitteln der Aufnahmekammer aufweist,
- Figur 3: in schematischer Seitenansicht die Anordnung der Funktionskomponenten des erfindungsgemäßen Staubsaugers nach Figur 1,
- Figur 4: in schematischer vergrößerter Querschnittsdarstellung als Einzelheit des Staubsaugers nach Figur 3 dessen Luftleittrichter am Eingang dessen Saugmittel, und
- Figur 5: in schematischer Darstellung die Einzelkomponenten des Staubsaugers nach Figur 1 im zerlegten Zustand.

Elemente mit gleicher Funktion und Wirkungsweise sind in den Figuren 1 mit 5 jeweils mit denselben Bezugszeichen versehen.

Figur 1 zeigt schematisch in Draufsicht die Anordnung der wesentlichen Komponenten eines Bodenstaubsaugers SS, der nach dem erfindungsgemäßen Prinzip ausgebildet ist. Er weist an der einen Stirnseite seines Gehäuses GH eine Eintrittsöffnung EO mit vorzugsweise kreisrundem Querschnitt zum Ansaugen von Saugluft SL auf. Im Gehäuse hinter dieser Eintrittsöffnung EO ist eine erste Sammelkammer bzw. ein Sammelraum SR vorgesehen, der der Ansammlung von anzusaugenden Partikeln bzw. Teilchen, insbesondere Schmutzpartikeln oder Staubteilchen, dient. Hier im Ausführungsbeispiel von Figur 1 ist im Sammelraum SR ein Filterbeutel bzw. Staubbeutel PF zur Aufnahme der von außen durch die Eintrittsöffnung EO in die Sammelkammer SR hineingesaugten Schmutz oder Staubteilchen ST dient. Der Filterbeutel PF ist dabei an das ausgangsseitige Ende der etwa rohrförmigen Eintrittsöffnung EO innenseitig aufgesteckt, so daß von außen angesaugte Partikel bzw. Teilchen direkt in das Innere des Staubbeutels PF gelangen. An die Eintrittsöffnung EO ist in der Regel außen ein Staubsaugerrohr oder ein Staubsaugerschlauch angekoppelt, mit dem sich dann zum Beispiel Staubteilchen von einem Teppich aufsaugen lassen.

Zweckmäßig kann es gegebenenfalls sein, in der Sammelkammer SR zwischen der Eintrittsöffnung EO und dem Staubbeutel PF zusätzlich mindestens ein Filterelement wie zum Beispiel ein Filtervlies zwischenzuschalten.

Im Gehäuse GH des Staubsaugers SS von Figur 1 ist vom Sammelraum bzw. von der Sammel- oder Staubkammer SR eine Aufnahmekammer MR durch eine Zwischenwand TW abgetrennt. Dieser Aufnahmeraum MR dient insbesondere der Unterbringung und Lagerung von Saugmitteln, mit denen sich ein richtbarer Saugluftstrom LF durch die Eintrittsöffnung EO, dem Sammelraum SR sowie dem dort gegebenenfalls vorgesehenen Staubbeutel PF hindurch erzeugen läßt. In der Figur 1 ist dabei die Wegführung der Luftströmung LF durch das Innere des Gehäuses des Staubsaugers SS hindurch durch gestrichelte Pfeile angedeutet. Die Saugmittel sind beim Staubsauger SS primär durch ein Gebläse GB bekannter Bauart gebildet, das von einem Motor MO angetrieben wird. Die Rotorblätter des Gebläses GB sind so gestaltet, daß sie Luft von außen durch die Eintrittsöffnung EO in das Innere des Gehäuses GH einsaugen, durch den Sammelraum SR hindurchströmen lassen, anschließend durch eine Eintrittsöffnung in der Trennwand TW in den Aufnahmeraum MR absaugen, und schließlich durch Austrittsöffnungen AO im Gehäuse GH wieder nach außen ausblasen. Die ausströmende Ausblasluft ist in der Figur 1 ebenfalls mit gestrichelten Pfeilen AL angedeutet. Neben den Saugmitteln MO, MR können im Aufnahmeraum MR gegebenenfalls auch weitere Komponenten des Staubsaugers wie zum Beispiel dessen Kabeltrommel KT zum Aufwickeln eines elektrischen Anschlußkabels KA untergebracht sein.

Um nun eine ausreichende Saugleistung des Staubsaugers SS selbst bei kompaktem Baumaß bereitstellen zu können, wird die Eintrittsöffnung in der Trennwand TW zweckmäßigerweise an einer solchen Stelle vorgesehen, daß der Luftstrom LF von der Eintrittsöffnung EO durch den Sammelraum SR zu den Saugmitteln GB, MO hinter der Trennwand TW im Aufnahmeraum MR im wesentlichen geradlinig gerichtet führbar ist. Um eine solche gezielte Luftführung zu ermöglichen, das heißt der eingesaugten Luft eine bestimmte, vorgebbare Strömungsrichtung aufprägen zu können, ist die Einlaßöffnung in der Trennwand TW als Luftleittrichter LT ausgebildet. Dieser Luftleittrichter LT verjüngt sich ausgehend von seiner Eintrittsfläche beim Sammelraum SR in Richtung auf die Saugmittel GB, MR zu. An seine Austrittsöffnung sind unmittelbar die Saugmittel, insbesondere das Gebläse GB möglichst dicht mechanisch angekoppelt.

Eine zweckmäßige Ausgestaltung des Luftleittrichters LT von Figur 1 zeigt Figur 2 in räumlicher Darstellung im Detail. Dort weist der Luftleittrichter LT eine im wesentlichen rechteckförmige Eintrittsfläche RE für den Luftstrom LF aus dem Staubraum SR auf. Die Eintrittsfläche RE des Luftleittrichters LT schließt dabei im wesentlichen bündig mit der ansonsten vorzugsweise plan ausgebildeten Trennwand TW ab. Die Innenwände des Luftleittrichters LT laufen dann ausgehend von dieser rechteckförmigen Außenkontur aufeinander in der Art eines Konus in Richtung auf die Saugmittel zu, die ja hinter der Trennwand TW sitzen. Dabei bilden die Innenwände des Luftleittrichters LT schließlich eine im Querschnitt etwa kreisrunde Ausgangsöffnung zur formschlüssigen Ankopplung des etwa kreisrunden Ausblasrohres des Gebläses GB. Diese Form des Luftleittrichters LT als Ankoppelkomponente für den Luftstrom LF zwischen der Sammelkammer SR und der Aufnahmekammer MR ist in der Figur 4 anhand eines Querschnittsbildes vergrößert in Seitenansicht dargestellt. Dabei endet das Innere des Luftleittrichters LT mit einer etwa kreisrunden Austrittsöffnung KRO. An diese ist über stirnseitige Abdichtungselemente GT das Gebläse GB mechanisch angekoppelt. Die Laufräder LR des Gebläses GB sind dabei stirnseitig im Abdichtelement GT geführt, wo sie sich weitgehend dicht durch den Betrieb einschleifen. Dadurch ist durch das Abdichtelement GT ein Puffer zwischen dem jeweiligen Laufrad wie zum Beispiel LR und dem Außengehäuse des Gebläses GB gebildet. Diese Verhältnisse sind nochmals zusammen mit den wichtigsten anderen Komponenten des Staubsaugers SS in der Figur 3 in Seitenansicht komplett dargestellt.

Der Luftleittrichter LT ist nun vorteilhafterweise als Eintrittsöffnung in der Trennwand TW derart ausgebildet, daß seine Eintrittsfläche den wesentlichen Teil der Trennwandfläche bildet. Dies geht insbesondere aus Figur 2 hervor. Vorzugsweise nimmt die Eintrittsfläche RE des Luftleittrichters LT mindestens 50 %, bevorzugt zwischen 70 und 80 % der Gesamtfläche der Trennwand TW ein. Durch diese großflächige Eintrittsfläche wird ein Druckabfall des Luftstroms LF beim Ansaugen in die Saugmittel GB, MO im Aufnahmeraum MR hinein weitgehend vermieden. Der Luftleittrichter bewirkt dabei durch seine sich in Richtung auf die Saugmittel GB, MR verjüngende Form einen homogenen Übergang für den Luftstrom LF von der Sammelkammer SR zu den an der Austrittsöffnung des Luftleittrichters LT angekoppelten Saugmitteln. Denn die Ansaugröhre AR der Ansaugmittel GB, MR weist vorzugsweise einen kreisrunden Querschnitt auf, der wesentlich kleiner als die Querschnittsbreite der Trennwand TW ist. Zudem wird durch die annäherungsweise konusförmige Verjüngung des Luftleittrichters LT ein zusätzlicher Ansogeffekt für den Luftstrom LF von der Sammelkammer SR durch die Trennwand TW hindurch in den Aufnahmeraum MR bewirkt. Durch den sich in Richtung auf die Sammelkammer SR hin aufspreizenden, aufweitenden Eintrittskanal des Luftleittrichters LT wird eine Bündelwirkung bzw. Fokussierung des Luftstroms LF zusätzlich mit erreicht. Dadurch läßt sich der Luftstrom LF durch die Aufnahmekammer SR sowie dem dort eingebrachten Staubbeutel PF in gezielter Weise richten, d.h. eine Wegführung für den Luftstrom vorgeben. Insbesondere wird der Luftstrom LF durch entsprechende Ausrichtung der Eintrittsöffnung des Lichtleittrichters LT auf die gegenüberliegende Eintrittsöffnung EO der Sammelkammer SR im wesentlichen geradlinig geführt. Dadurch ist eine besonders kompakte Anordnung der Komponenten des Staubsaugers SS in dessen Gehäuse bei gleichzeitig hoher Saugleistung gewährleistet. Durch diese zum Sammelraum SR gewandte Aufspreizung bzw. Aufweitung des Luftleittrichter LT wird der angesaugten Luftströmung LF ein geringerer Luftwiderstand entgegengesetzt, wie wenn die Eintrittsöffnung in der Trennwand TW lediglich kreisrund ausgebildet wäre. Dadurch sind durch den Luftleittrichter LT auch weitgehend Luftverwirbelungen zurück in den Sammelraum SR weitgehend vermieden. Je größer dabei der Einlauftrichter des Luftleittrichters LT gewählt wird, desto weniger kommt es zu unerwünschten Reflexionen des Luftstroms LF zurück in den Staubraum SR und desto besser läßt sich die Luftströmung durch das Gebläse GB der Saugmittel aus dem Staubraum SR absaugen.

Gegebenenfalls kann es auch zweckmäßig sein, zusätzlich im Grund, das heißt, in der Nähe der Austrittsöffnung des Luftleittrichters LT, ein in Richtung der Sammelkammer SR abstehendes Eingriffschutzelement ES vorzusehen. Dieses ist vorzugsweise konusförmig gewölbt ausgebildet. Es weist insbesondere einen Rippenkörper mit Lücken zum Hindurchlassen des Luftstroms LF auf. Dieser Rippenkörper ist gegenläufig zur Verjüngung des Eintrittskanals des Luftleittrichters LT ausgerichtet. Insbesondere weist er ebenfalls eine Trichterform auf, die sich in Richtung auf die Sammelkammer SR hin aufweitet. Dadurch läßt sich ebenfalls eine Vergrößerung der Eintrittsfläche für den Luftstrom LF erzielen. Ein unerwünschter Druckverlust des Luftstroms LF beim Übergang von der Sammelkammer SR zu den Saugmitteln GB, MO ist somit weitgehend vermieden. Durch dieses rippenförmige Eingriffschutzelement ES wird der Bediener vor einem unzulässigen Hineinlangen in das Gebläse abgehalten, so daß zum Beispiel Handverletzungen durch die rotierenden Gebläseblätter weitgehend vermieden sind. Durch die spezielle Trichterform des als Motorschutzgitter wirkenden Eingriffschutzelements ES kann in vorteilhafter Weise der freie Luftquerschnitt zwischen den einzelnen Rippen größtmöglich ausgeführt werden, und somit eine relativ geringe Behinderung des Luftstroms trotz dieser zusätzlichen Schutzmaßnahme erreicht werden.

Zusammenfassend betrachtet ist es also zweckmäßig, aus Sicherheitsgründen in der Trichtermitte des Luftleittrichters LT, das heißt zur Öffnung zum Gebläse hin, Schutzrippen in Form eines domartigen, in Richtung der Sammelkammer SR abstehenden Eingriffsschutzelements ES vorzusehen. Neben der sich in Richtung der Sammelkammer SR domartig aufweitenden Form des Eingriffsschutzelements ES können gegebenenfalls auch anders geformte Rippenkörper ebenfalls eine Sicherheitsfunktion erfüllen.

Zweckmäßigerweise steht das domartige Eingriffsschutzelement ES in Richtung der Sammelkammer SR lediglicht so weit ab, daß seine Außenkontur bündig mit der Eintrittsfläche RE des Luftleittrichters LT abschließt. Dadurch kann in vorteilhafter Weise zusätzlich mindestens ein Filterelement FI vor der Eintrittsöffnung des Luftleittrichters LT mittels zweier seitlich von der Eintrittsfläche RE des Luftleittrichters LT angeordneter Stegklemmen SI1, SI2 angebracht werden. Dieses Filterelement FI dient zur weiteren Reinigung der Abluft LF, die aus dem Staubraum SR abgezogen wird. Es kann insbesondere als Pollen- oder Allergikerfilter ausgebildet sein. Ein oder mehrere Filtervliese FIV werden dort vorzugsweise zwischen die beiden Hälften eines heftartigen Haltegitters HF eingeklemmt. Dies ist in der Figur 5 dargestellt, wo die übrigen Komponenten des Staubsaugers in zerlegtem Zustand dargestellt sind.

Die Trennwand TW, der Luftleittrichter LT, und dessen vorgesetztes Eingriffsschutzelement ES sind als einstückiges Bauteil ausgebildet. Diese drei Komponenten als Einzelbauteile zu fertigen und dann mechanisch aneinander zu koppeln , ist nicht erfindungsgemäß.

Insbesondere kann also der Luftleittrichter fest, das heißt direkt in das Kunststoffgehäuse der Trennwand zwischen dem Staubraum und Motorraum integriert sein. Auf der Motorraumseite wird dann der Motor bzw. das zugehörige Gebläse zweckmäßig über Gummiteile an die Austrittsöffnung des Luftleittrichters angekoppelt und abgedichtet. Gemäß einer weiteren Variante kann der Luftleittrichter gegebenenfalls als Zusatzteil auf dem Motor bzw. die Gebläsehaube gesteckt werden. Die ganze Einheit wird dann über Gummiteile bekannter Art im Gerätekörper angekoppelt und abgedichtet. Bei bisherigen Bauweisen konnte die Saugluft nur um sehr starke Krümmungen aus dem Staubraum in das Gebläse gelangen. Durch den Luftleittrichter wird nun die Luft strömungsgünstig aus dem Staubraum in das Gebläse geführt. Dieser Luftleittrichter wird vorteilhafterweise im Staubraum zur Vergrößerung der Eintrittsfläche als Rechteck ausgeführt. Die Trichterform verläuft dabei vorzugsweise zügig und ohne Kontursprung auf den runden Durchmesser der Gebläseeintrittsöffnung zu. Aus Sicherheitsgründen können in der Trichtermitte (Öffnung zum Gebläse) Schutzrippen angebracht sein. Der Rippenkörper ist dabei zweckmäßigerweise gegenläufig zum Luftleittrichter nach außen in Richtung auf den Staubraum zu trichterförmig ausgebildet. Durch diese spezielle Trichterform des Motorschutzgitters (Rippenkörpers) kann der freie Luftquerschnitt zwischen den einzelnen Rippen größtmöglich ausgeführt bzw. eine relativ geringere Behinderung des Luftstromes erreicht werden. Dadurch ist insgesamt eine Steigerung der Luftleistung und somit eine Erhöhung der Abgabeleistung des jeweiligen Staubsaugers ermöglicht.

## Patentansprüche

1. Bodenstaubsauger zum Aufsaugen und Ansammeln von Partikeln (ST) in mindestens einer Sammelkammer (SR), mit mindestens einer Aufnahmekammer (MR) für Saugmittel (MO, GB), wobei die Sammelkammer (SR) und die Aufnahmekammer (MR) durch eine Trennwand (TW) voneinander separiert sind, die eine Eintrittsöffnung für einen Luftstrom (LF) von der Sammelkammer (SR) zu den Saugmitteln (MO, GB) aufweist, wobei die Trennwand (TW) als Eintrittsöffnung zur Ankopplung der Sammelkammer (SR) an die Saugmittel (MO, GB) der Aufnahmekammer (MR) einen sich ausgehend von seiner Eintrittsfläche (RE) bei der Sammelkammer (SR) in Richtung auf die Saugmittel (MO, GB) verjüngenden Luftleittrichter (LT) aufweist, dessen Eintrittsfläche (RE) den wesentlichen, Teil der Trennwandfläche (TW) bildet, wobei der Luftleittrichter (LT) in seinem Trichtergrund ein Eingriffschutzelement (ES) aufweist, das (ES) in Richtung auf die Sammelkammer (SR) absteht und das (ES) durch einen domförmigen Rippenkörper gebildet ist, der Lücken zur weitgehend ungehinderten Hindurchführung des Luftstroms (LF) von der Sammelkammer (SR) zu den Saugmitteln (MO, GB) aufweist, **dadurch gekennzeichnet, dass** die Trennwand (TW), der Luftleittrichter (LT) und dessen vorgesetztes Eingriffschutzelement (ES) ein einstückiges Bauteil bilden.

2. Staubsauger (SS) nach Anspruch 1, **dadurch gekennzeichnet, dass** die Eintrittsfläche (RE) des Luftleittrichters (LT) mindestens 50 %, bevorzugt zwischen 70 % und 80 %, der Gesamtfläche der Trennwand (TW) einnimmt.

3. Staubsauger (SS) nach Anspruch 1 oder 2, **dadurch gekennzeichnet, dass** der Luftleittrichter (LT) bezüglich seiner Eintrittsfläche derart in der Trennwand (TW) vorgesehen ist, dass von der Sammelkammer (SR) zu den Saugmitteln (MO, GB) in der Aufnahmekammer (MR) ein annäherungsweiser geradliniger Saugluftstrom (LF) bereitgestellt ist.

4. Staubsauger (SS) nach einem der vorhergehenden Ansprüche, **dadurch gekennzeichnet, dass** der Luftleittrichter (LT) eine im Wesentlichen rechteckförmige Eintrittsfläche auf Seiten der Sammelkammer (SR) aufweist.

5. Staubsauger (SS) nach einem der vorhergehenden Ansprüche, **dadurch gekennzeichnet, dass** sich der Luftleittrichter (LT) in Richtung auf die Saugmittel (MO, GB) zu weitgehend stetig verjüngt.

6. Staubsauger (SS) nach einem der vorhergehenden Ansprüche, **dadurch gekennzeichnet, dass** der Luftleittrichter (LT) eine Austrittsfläche aufweist, die im wesentlichen kreisrund ausgebildet ist und einen Durchmesser aufweist, der im wesentlichen der Eintrittsöffnung des Gebläses (GB) der Saugmittel entspricht.

7. Staubsauger (SS) nach einem der vorhergehenden Ansprüche, **dadurch gekennzeichnet, dass** der Rippenkörper gegenläufig zur Verjüngung des Eintrittskanals des Luftleittrichters (LT) ausgerichtet ist.

8. Staubsauger (SS) nach einem der vorhergehenden Ansprüche, **dadurch gekennzeichnet, dass** das domartige Eingriffschutzelement (ES) in Richtung der Sammelkammer (SR) lediglich soweit absteht, dass seine Außenkontur bündig mit der Eingriffsfläche (RE) des Luftleittrichters (LT) abschließt.

9. Staubsauger (SS) nach einem der vorhergehenden Ansprüche, **dadurch gekennzeichnet, dass** vor der Eintrittsfläche (RE) des Luftleittrichters (LT) mindestens ein zusätzliches Filterelement (FI) zum Reinigen des Luftstroms (LF) von der Sammelkammer (SR) zu den Saugmitteln (MO, GB) vorgesehen ist.

10. Staubsauger (SS) nach einem der vorhergehenden Ansprüche, **dadurch gekennzeichnet, dass** im Sammelraum (SR) eine Filtertüte (PF) zum Ansammeln der Partikel (ST) vorgesehen ist.

## Claims

1. Vacuum cleaner for sucking up and collecting particles (ST) in at least one collection chamber (SR), having at least one receptacle chamber (MR) for suction means (MO, GB), wherein the collection chamber (SR) and the receptacle chamber (MR) are separated from each other by a dividing wall (TW), which has an inlet aperture for an air flow (LF) from the collection chamber (SR) to the suction means (MO, GB), wherein the dividing wall (TW) has, as an inlet aperture for coupling the collection chamber (SR) to the suction means (MO, GB) of the receptacle chamber (MR), an air-conducting funnel (LT) tapering from its inlet surface (RE) at the collection chamber (SR) in the direction of the suction means (MO, GB), the inlet surface (RE) of said air-conducting funnel (LT) forming the substantial part of the dividing wall surface (TW), wherein the air-conducting funnel (LT) has in its funnel base an engagement protection element (ES), which (ES) protrudes in the direction of the collection chamber (SR) and which (ES) is formed by a dome-shaped rib body, which has holes for the largely unhindered guiding-through of the air flow (LF) from the collection chamber (SR) to the suction means (MO, GB),
**characterised in that** the dividing wall (TW), the air-conducting funnel (LT) and the engagement protection element (ES) thereof form a one-piece component.

2. Vacuum cleaner (SS) according to claim 1, **characterised in that** the inlet surface (RE) of the air-conducting funnel (LT) occupies at least 50 %, preferably between 70 % and 80 % of the overall surface of the dividing wall (TW).

3. Vacuum cleaner (SS) according to claim 1 or 2, **characterised in that** the air-conducting funnel (LT) is provided with respect to its inlet surface in the dividing wall (TW) such that an approximately straight-line suction air flow (LF) is produced from the collection chamber (SR) to the suction means (MO, GB) in the receptacle chamber (MR).

4. Vacuum cleaner (SS) according to one of the preceding claims, **characterised in that** the air-conducting funnel (LT) has an essentially right-angled inlet surface on the side of the collection chamber (SR).

5. Vacuum cleaner (SS) according to one of the preceding claims, **characterised in that** the air-conducting funnel (LT) largely tapers steadily in the direction towards the suction means (MO, GB).

6. Vacuum cleaner (SS) according to one of the preceding claims, **characterised in that** the air-conducting funnel (LT) has an outlet surface, which is embodied in an essentially circular manner and has a diameter which essentially corresponds to the inlet aperture of the blower (GB) of the suction means.

7. Vacuum cleaner (SS) according to one of the preceding claims, **characterised in that** the rib body is aligned so as to oppose the tapering of the inlet channel of the air-conducting funnel (LT).

8. Vacuum cleaner (SS) according to one of the preceding claims, **characterised in that** the dome-shaped engagement protection element (ES) only projects in the direction of the collection chamber (SR) until its outer contour lies flush with the inlet surface (RE) of the air-conducting funnel (LT).

9. Vacuum cleaner (SS) according to one of the preceding claims, **characterised in that** at least one additional filter element (FI) for cleaning the air flow (LF) from the collection chamber (SR) to the suction means (MO, GB) is provided before the inlet surface (RE) of the air-conducting funnel (LT).

10. Vacuum cleaner (SS) according to one of the preceding claims, **characterised in that** a filter bag (PF) for accumulating the particles (ST) is provided in the collection chamber (SR).

## Revendications

1. Aspirateur-traîneau destiné à aspirer et à accumuler des particules (ST) dans au moins un compartiment de collecte (SR), avec au moins un compartiment de réception (MR) pour des moyens d'aspiration (MO, GB), dans lequel le compartiment de collecte (SR) et le compartiment de réception (MR) sont séparés l'un de l'autre par une paroi de séparation (TW), qui présente une ouverture d'entrée pour un courant d'air (LF) allant du compartiment de collecte (SR) aux moyens d'aspiration (MO, GB), dans lequel la paroi de séparation (TW) présente en tant qu'ouverture d'entrée destinée au couplage du compartiment de collecte (SR) aux moyens d'aspiration (MO, GB) du compartiment de réception (MR) un entonnoir de guidage d'air (LT) qui rétrécit à partir de sa surface d'entrée (RE) au niveau du compartiment de collecte (SR) dans la direction des moyens d'aspiration (MO, GB), entonnoir dont la surface d'entrée (RE) forme la partie essentielle de la surface de paroi de séparation (TW), dans lequel l'entonnoir de guidage d'air (LT) présente au niveau de son fond d' entonnoir un élément de protection contre les ingérences (ES), l'élément (ES) faisant saillie dans la direction du compartiment de collecte (SR) et l'élément (ES) est formé par un corps nervuré en forme de dôme qui présente des espaces destinés à guider le courant d'air (LF) en grande partie sans contraintes du compartiment de collecte (SR) aux moyens d'aspiration (MO, GB),
**caractérisé en ce que** la paroi de séparation (TW), l'entonnoir de guidage d'air (LT) et son élément de protection contre les ingérences (ES) qui le précède forment un composant d'un seul tenant.

2. Aspirateur (SS) selon la revendication 1, **caractérisé en ce que** la surface d'entrée (RE) de l'entonnoir de guidage d'air (LT) accueille au moins 50 %, de préférence entre 70 % et 80 % de la surface totale de la paroi de séparation (TW).

3. Aspirateur (SS) selon la revendication 1 ou 2, **caractérisé en ce que** l'entonnoir de guidage d'air (LT) est prévu dans la paroi de séparation (TW) en ce qui concerne sa surface d'entrée de telle sorte que, du compartiment de collecte (SR) aux moyens d'aspiration (MO, GB) dans le compartiment de réception (MR) un courant d'air d'aspiration (LF) à peu près rectiligne est fourni.

4. Aspirateur (SS) selon l'une des revendications précédentes, **caractérisé en ce que** l'entonnoir de guidage d'air (LT) présente une surface d'entrée pour l'essentiel en forme rectangulaire sur les côtés du compartiment de collecte (SR).

5. Aspirateur (SS) selon l'une des revendications précédentes, **caractérisé en ce que** l'entonnoir de guidage d'air (LT) rétrécit en grande partie de manière constante dans la direction des moyens d'aspiration (MO, GB).

6. Aspirateur (SS) selon l'une des revendications précédentes, **caractérisé en ce que** l'entonnoir de guidage d'air (LT) présente une surface de sortie, qui est configurée pour l'essentiel de manière circulaire et présente un diamètre qui correspond pour l'essentiel à l'ouverture d'entrée du souffleur (GB) des moyens d'aspiration.

7. Aspirateur (SS) selon l'une des revendications précédentes, **caractérisé en ce que** le corps nervuré est orienté à l'opposé par rapport au rétrécissement du canal d'entrée de l'entonnoir de guidage d'air (LT).

8. Aspirateur (SS) selon l'une des revendications précédentes, **caractérisé en ce que** l'élément de protection contre les ingérences (ES) en forme de dôme faisant saillie dans la direction du compartiment de collecte (SR) uniquement dans la mesure où son contour extérieur se termine de manière nette avec la surface d'entrée (RE) de l'entonnoir de guidage d'air (LT).

9. Aspirateur (SS) selon l'une des revendications précédentes, **caractérisé en ce que** devant la surface d'entrée (RE) de l'entonnoir de guidage d'air (LT) au moins un élément de filtration supplémentaire (FI) destiné au nettoyage du courant d'air (LF) du compartiment de collecte (SR) aux moyens d'aspiration (MO, GB) est prévu.

10. Aspirateur (SS) selon l'une des revendications précédentes, **caractérisé en ce que** dans l'espace de collecte (SR) un sac de filtration (PF) destiné à l'accumulation des particules (ST) est prévu.
